# FASCICULE DE BREVET EUROPEEN

(11) **EP 0 954 629 B1**
(45) Date de publication et mention de la délivrance du brevet: **02.04.2003**
(21) Numéro de dépôt: 98956954.6
(22) Date de dépôt: 26.11.1998
(51) Int. Cl.: D06F 75/14, D06F 75/22

(54) **FER A REPASSER AVEC DISTRIBUTION D'ADJUVANT TEXTILE**
BÜGELEISEN MIT VERTEILUNG VON HILFSMITTELN
IRON WITH TEXTILE ADJUVANT DISPENSING

(30) Priorité: 26.11.1997 FR 9715112
(43) Date de publication de la demande: 10.11.1999
(73) Titulaire: SEB S.A., 69130 Ecully (FR)
(72) Inventeur: DEBOURG, Jean, Pierre, F-69008 Lyon (FR); GELUS, Dominique, F-38780 Eyzin (FR); ROSELL-LACLAU, Eliette, F-69008 Lyon (FR)
(74) Mandataire: Kiehl, Hubert
(86) Numéro de dépôt international: FR9802535
(87) Numéro de publication internationale: WO99027176

(56) Documents cités:
- EP-A- 0 554 166
- FR-A- 2 705 975

## Description

### DOMAINE TECHNIQUE

La présente invention se rapporte à un fer à repasser avec distribution d'un adjuvant textile.

### TECHNIQUE ANTERIEURE

Les fers à repasser ont connu des perfectionnements importants tels que l'adjonction de dispositifs d'humidification du linge, par pulvérisation d'eau à l'aide d'un spray intégré, ou/et avec des moyens de production de vapeur.

On connaît des produits facilitant le repassage, par exemple pour améliorer la glisse du fer, et des produits améliorant le comportement des tissus, par exemple pour les adoucir ou pour en améliorer la tenue. Les moyens de distribution de ces produits sur le tissu sont essentiellement des flacons remplis des produits traitants sous forme liquide: huiles solubles, suspensions ou latex. Ces flacons sont soit sous pression de gaz, soit munis d'une pompe manuelle afin de permettre la répartition par pulvérisation sur un tissu à repasser. Cependant, l'utilisation de flacons impose à l'utilisatrice de poser son fer à chaque fois que pour imprégner le tissu, elle doit se saisir du flacon.

Cet inconvénient est résolu par des systèmes intégrés au fer et comportant une pompe, décrits par exemple dans le brevet FR-2.705.975, qui nécessitent un réservoir séparé du réservoir d'eau de vaporisation, réservé au produit d'apprêt textile.

Un inconvénient de tels systèmes est que le réservoir supplémentaire affecté au produit actif occupe beaucoup de place, au dépens du réservoir d'eau de vaporisation, ce qui diminue l'autonomie du fer. Par ailleurs, la présence de deux réservoirs conduit inévitablement à des erreurs de remplissage, et le remplissage du réservoir d'eau de vaporisation en produit actif même très dilué, peut conduire à un très mauvais fonctionnement du fer avec l'éjection d'impuretés par les trous de vapeur.

On connaît également des dispositifs décrits par exemple dans le brevet FR-2.686.629 où le produit actif est distribué en même temps que la vapeur. Ces dispositifs de distribution avec la vapeur ont malheureusement l'inconvénient de ne pas permettre l'utilisation d'une gamme variée de produits actifs, ceux-ci devant entre autres ne pas distiller et ne pas se détruire à la vaporisation.

### EXPOSE DE L'INVENTION

L'invention a pour objet un fer à repasser permettant une distribution d'un adjuvant textile sans avoir les inconvénients précédents des dispositifs connus, et rendant ainsi possible l'utilisation d'une gamme variée de produits actifs, autorisant une autonomie satisfaisante du fer et pratique à utiliser avec des risques minimes d'erreurs de manipulation.

L'invention s'applique à un fer à repasser comprenant une semelle chauffante, un réservoir destiné à contenir un adjuvant textile et un dispositif de distribution de l'adjuvant.

Selon l'invention le fer à repasser comprend une semelle chauffante, un système d'approvisionnement en eau constitué d'un réservoir d'eau ou d'une arrivée d'eau intégrée, servant de réserve d'eau de vaporisation quand le fer est susceptible de produire de la vapeur, un réservoir destiné à contenir un adjuvant textile, et un dispositif de distribution de l'adjuvant, ledit fer comprenant des moyens de dilution de l'adjuvant reliés d'une part au réservoir d'adjuvant et d'autre part au système d'approvisionnement en eau sans adjuvant et étant destinés à produire une solution diluée de l'adjuvant avant ladite distribution, remarquable en ce que lesdits moyens de dilution comportent une chambre de mélange où l'eau en provenance du système d'approvisionnement en eau se mélange avec l'adjuvant en provenance du réservoir d'adjuvant.

Ainsi, le réservoir d'adjuvant peut contenir l'adjuvant sous une forme concentrée, les moyens de dilution permettant d'obtenir lors du fonctionnement la concentration voulue du produit distribué. Un avantage d'un tel fer à repasser est que le réservoir d'adjuvant peut être de faible capacité. Ainsi, dans le cas d'un fer à repasser comprenant un réservoir d'eau de vaporisation, il n'est pas porté préjudice à l'autonomie du fer, au contraire de dispositifs existants.

L'intégration d'un réservoir d'adjuvant dans le fer à repasser permet de rendre aisée la distribution de l'adjuvant par un utilisateur. De plus, dans le cas où le fer à repasser comprend un réservoir d'eau de vaporisation, les risques de confusion au remplissage sont considérablement réduits du fait que les capacités du réservoir d'eau et du réservoir d'adjuvant sont très différentes. Tout risque d'erreur se trouve éliminé si on emploie dans le réservoir d'adjuvant des cassettes pré-emplies.

A l'intérieur du réservoir d'adjuvant, le produit actif concentré est dans un premier mode de réalisation sous forme liquide, et dans un second mode de réalisation sous forme solide. Le système d'approvisionnement en eau sans adjuvant comprend quant à lui dans un premier mode de réalisation un réservoir d'eau et dans un second mode de réalisation une arrivée d'eau intégrée.

Le dispositif de distribution de l'adjuvant est avantageusement un dispositif de pulvérisation. Dans d'autres modes de réalisation, il consiste en un système d'envoi de jets sous pression ou d'écoulement de liquide par gravité.

Préférentiellement, le fer à repasser comprend un dispositif de vaporisation alimenté par le système d'approvisionnement en eau.
Ainsi, le même système sert à la fois à diluer l'adjuvant et à fournir la vapeur d'eau. Cette caractéristique accroît la simplicité d'utilisation du fer à repasser avec vaporisation et permet une réalisation et une mise en oeuvre économiques.

L'adjuvant étant liquide, la chambre de mélange reliée au dispositif de distribution de l'adjuvant comporte des moyens distincts d'alimentation, d'une part ' en l'adjuvant provenant du réservoir d'adjuvant, et d'autre part en l'eau provenant du système d'approvisionnement.

La présence d'une telle chambre améliore le contrôle de la dilution.

Dans cette réalisation avec chambre de dilution, les moyens d'alimentation de la chambre de mélange comprennent avantageusement un premier et un second systèmes de pompage aspirant respectivement l'eau et l'adjuvant dans la chambre de mélange, ces systèmes de pompage ayant un débit relatif moyen dans un rapport de dilution souhaité.

Ainsi, les moyens de dilution sont activés d'une manière fiable et le rapport de dilution est parfaitement contrôlé.

Les deux systèmes de pompage des moyens d'alimentation consistent en deux pompes, ou en deux corps d'une même pompe.

Il est alors intéressant que le réservoir d'adjuvant comprenne un évent débouchant à l'extérieur du fer à repasser, destiné à éviter une dépression excessive dans le réservoir d'adjuvant.

Dans un autre mode de réalisation du fer à repasser avec chambre de mélange, le mélange est effectué par refoulement et non par aspiration.

Dans un autre mode de réalisation, l'adjuvant étant liquide, les moyens de dilution comportent une pompe ayant une chambre d'admission qui aspire simultanément, dans ladite chambre d'admission servant de chambre de mélange, d'une part l'eau du système d'approvisionnement et d'autre part l'adjuvant du réservoir d'adjuvant et dans laquelle se produit un mélange de l'eau et de l'adjuvant, et un robinet qui permet de doser l'aspiration de l'adjuvant, et d'obtenir ainsi un débit relatif moyen de pompage de l'eau et de l'adjuvant dans un rapport de dilution souhaité

Ce dernier mode de réalisation est particulièrement économique.

Avantageusement, le réservoir d'adjuvant consiste en une cassette amovible.

Une telle cassette est de préférence de faible volume et jetable après usage. Elle facilite encore l'utilisation du fer à repasser selon l'invention et évite toute confusion possible dans le cas où le fer comporte un réservoir d'eau de vaporisation.

Dans une première forme de réalisation du système d'approvisionnement en eau, celui comporte un réservoir d'eau sans adjuvant.

Dans une seconde forme de réalisation du système d'approvisionnement en eau, celui comporte une arrivée d'eau.

Le système d'approvisionnement en eau, avec réservoir d'eau ou arrivée d'eau, est avantageusement celui prévu pour la vaporisation dans le cas où le fer est à vapeur.

Préférentiellement l'adjuvant est sous une forme choisie parmi une solution, une émulsion, une suspension, un latex et un solide soluble.

Dans le cas où l'adjuvant est sous forme solide, un courant d'eau traverse le réservoir d'adjuvant lors de chaque opération de distribution d'adjuvant et se charge à la concentration maximale permise par les lois de solubilité. Préférentiellement, les moyens de dilution du fer permettent ensuite de diluer la solution obtenue comme avec un liquide, au taux voulu.

Selon l'invention, on dispose au préalable l'adjuvant concentré dans un réservoir d'adjuvant et pendant le repassage on mélange l'adjuvant contenu dans le réservoir d'adjuvant à de l'eau obtenue par un système d'approvisionnement en eau sans adjuvant, de manière à produire une solution diluée de l'adjuvant, et on distribue cette solution sur la surface à repasser.

### DESCRIPTION SOMMAIRE DES DESSINS

L'invention sera illustrée sans être aucunement limitée par la description détaillée de modes de réalisation donnés à titre d'exemples et représentés sur les figures annexées, sur lesquelles:
La Figure 1 représente en coupe longitudinale un premier mode de réalisation du fer à repasser selon l'invention.
La Figure 2 représente en coupe longitudinale un second mode de réalisation du fer à repasser selon l'invention.

Sur les deux figures, les mêmes éléments sont désignés par les mêmes références.

### MEILLEURE MANIERE DE REALISER L'INVENTION

Un fer à repasser selon l'invention, représenté sur la Figure 1, est un fer à repasser à vapeur comportant un corps 1. Ce corps 1 faisant poignée, supporte la semelle 2 chauffée électriquement par un élément chauffant blindé dont une extrémité 3 est représentée. La semelle 2 est munie d'une chambre de vaporisation 4 et d'une chambre de distribution de vapeur 5 vers les orifices de vapeur tels que 6. Un réservoir incorporé 7 a un orifice de remplissage 8 et est en communication avec la chambre de vaporisation 4 par un boisseau de régulation de débit 9 dont la commande 10 est accessible à l'utilisatrice, de façon habituelle.

Le fer comporte une proéminence à l'avant, cette forme permettant la bonne orientation d'un gicleur de spray 11 en direction du linge à repasser. Ce gicleur 11 se trouve avantageusement assez haut, au moins au niveau de la préhension pour garder une distance suffisante par rapport au tissu et avec une incidence moyenne qui ne dépasse pas 60° par rapport à la verticale. De préférence, il est du type à jet plat, le plan du jet étant perpendiculaire au plan médian longitudinal du fer. Le gicleur 11 est alimenté en produit actif dilué par une pompe électrique 12 via une conduite 13. La pompe 12 fournit de préférence une pression voisine ou supérieure à 1,5 bars. Une seconde pompe 14 aspire le produit actif concentré contenu dans un réservoir 15. Ce réservoir est de préférence une cassette amovible logée dans un compartiment 16. Un évent 17 débouchant à l'extérieur du fer permet l'aspiration sans trop de dépression dans la cassette. Une chambre annulaire 18 de faible volume, présente une admission tangentielle du produit concentré en provenance de la pompe 14 et une admission tangentielle d'eau du réservoir 7. La sortie axiale est reliée à l'admission de la pompe 12 alimentant le gicleur 11.

Les deux pompes 12 et 14 sont des pompes miniatures qui peuvent être identiques. Pendant la pulvérisation, la pompe 12 fonctionne en permanence tandis que la pompe 14 fonctionne avec un facteur de marche inférieur à un. La chambre 18 doit alors avoir un volume suffisant pour permettre d'homogénéiser le mélange pendant une période de fonctionnement de la pompe 14. Une commande 19 autorise la pulvérisation et une électronique non représentée crée le cycle de fonctionnement de la pompe 14. Optionnellement, une autre commande permet de ne pas utiliser de produit et de pulvériser de l'eau seule en arrêtant la pompe 14.

A titre d'exemple le débit du gicleur 11 est de 80 g/mn et celui de la pompe 14 est de 4 g/mn en moyenne et est obtenu par un débit de 100 g/mn pendant 4/100 d'une période de fonctionnement. Le temps de marche de la pompe 14 est de 10 ms et la période de 250 ms. La capacité de la chambre 18 est de l'ordre du débit principal pendant quelques périodes soit environ 0,6 à 2 cm³. De cette façon, le débit du gicleur 11 consiste en un mélange d'environ 1/20 de produit concentré avec l'eau, mais le facteur de marche de la pompe 14 peut être ajusté pour toute dilution souhaitée. A titre d'exemple le réservoir 15 a un volume de 15 cm³ alors que le réservoir 7 a une capacité de l'ordre de 200 cm³.

Dans un second mode de réalisation, représenté sur la Figure 2, le gicleur 11 est alimenté en produit actif dilué par une unique pompe 22 à deux clapets d'admission. La pompe 22 aspire l'eau du réservoir 7 via un premier tube capillaire 20, et éventuellement une cartouche de traitement de l'eau (non représentée). Simultanément, elle aspire le produit de traitement du réservoir 15 via un second tube capillaire 21 et un robinet 23.

Le robinet 23 permet de doser et de contrôler le débit d'aspiration du produit actif concentré contenu dans le réservoir 15. Avantageusement, il rend possible une interruption complète de l'aspiration du produit de traitement, ce qui permet au fer à repasser de distribuer au choix par le gicleur 11 le produit de traitement ou simplement de l'eau, comme avec un spray ordinaire. Le débit de produit concentré étant très inférieur au débit d'eau, la fermeture du robinet 23 n'affecte pas sensiblement le débit du spray.

Les deux tubes capillaires 20 et 21 et le robinet 23 permettent de contrôler les débits respectifs en eau et en produit concentré. Le tube capillaire 20 crée une dépression à l'admission de la pompe 22 et le tube capillaire 21 est adapté à fournir le débit de produit en fonction de sa viscosité et de la dépression à l'admission.

En fonctionnement, l'eau et l'adjuvant sont aspirés simultanément dans la pompe 22 et y sont mélangés. Préférentiellement, le produit concentré à un débit continu et simultané à celui de l'eau, de telle sorte que le mélange se fait sans difficulté dans la pompe 22. On obtient ainsi aisément des dilutions dans un rapport de 1/20.

### POSSIBILITE D'APPLICATION INDUSTRIELLE

L'invention trouve son application dans le domaine technique des appareils et procédés de repassage.

## Revendications

1. Fer à repasser comprenant une semelle chauffante (2), un système d'approvisionnement en eau constitué d'un réservoir d'eau (7) ou d'une arrivée d'eau intégrée, servant de réserve d'eau de vaporisation quand le fer est susceptible de produire de la vapeur, un réservoir (15) destiné à contenir un adjuvant textile, et un dispositif (11) de distribution de l'adjuvant, ledit fer comprenant des moyens de dilution de l'adjuvant (7, 12, 14, 18, 20-23) reliés d'une part au réservoir d'adjuvant (15) et d'autre part au système d'approvisionnement (7) en eau sans adjuvant et étant destinés à produire une solution diluée de l'adjuvant avant ladite distribution, **caractérisé en ce que** lesdits moyens de dilution comportent une chambre de mélange (18,22) où l'eau en provenance du système d'approvisionnement en eau (7) se mélange avec l'adjuvant en provenance du réservoir d'adjuvant (15).

2. Fer à repasser selon la revendication 1, **caractérisé en ce que** l'adjuvant étant sous forme solide, un courant d'eau traverse le réservoir d'adjuvant et se charge en adjuvant à la concentration maximale.

3. Fer à repasser selon la revendication 1, **caractérisé en ce que** l'adjuvant est sous une forme choisie parmi une solution, une émulsion, une suspension ou un latex.

4. Fer à repasser selon l'une des revendications 1 à 3, **caractérisé en ce que** les moyens de dilution comprennent un premier système de pompage (12) aspirant l'eau et l'adjuvant dans la chambre de mélange (18), et un second système de pompage (14) aspirant l'adjuvant dans le réservoir d'adjuvant (15) lesdits systèmes de pompage ayant un débit relatif moyen dans un rapport de dilution prédéterminé.

5. Fer à repasser selon la revendication 4, **caractérisé en ce que** le réservoir d'adjuvant (15) comprend un évent (17) débouchant à l'extérieur du fer à repasser.

6. Fer à repasser selon l'une des revendications 1 à 3, **caractérisé en ce que** lesdits moyens de dilution (7, 20-23) comportent une pompe (22) dont la chambre d'admission constitue la chambre de mélange et qui aspire l'eau du système d'approvisionnement (7) par un premier tube capillaire (20) et l'adjuvant du réservoir d'adjuvant (15) par un second tube capillaire (21).

7. Fer à repasser selon la revendication 6 **caractérisé en ce que** les moyens de dilution comportent un robinet (23) qui permet la fermeture de l'arrivée d'adjuvant.

8. Fer à repasser selon l'une des revendications précédentes **caractérisé en ce que** l'enveloppe du fer comporte un prolongement en proéminence à l'avant du fer et **en ce que** le dispositif de distribution de l'adjuvant comporte un gicleur (11) disposé sur ladite proéminence sensiblement à hauteur de la préhension du fer.

## Claims

1. A smoothing iron comprising a heating soleplate (2), a water supply system constituted by a water tank (7) or by an integrated water inlet serving as a supply of water for steaming when the iron is a steam iron, a tank (15) designed to contain a textile additive, and a dispenser device (11) for dispensing the additive, said iron including diluting means (7, 12, 14, 18, 20-23) for diluting the additive, said diluting means being connected firstly to the additive tank (15) and secondly to the additive-free water supply system (7) and being designed to produce a diluted additive solution prior to said dispensing, said smoothing iron being **characterized in that** said diluting means comprise a mixing chamber (18, 22) in which the water from the water supply system (7) is mixed with the additive from the additive tank (15).

2. A smoothing iron according to claim 1, **characterized in that** when the additive is in solid form, a current of water passes through the additive tank and becomes completely concentrated with additive.

3. A smoothing iron according to claim 1, **characterized in that** the additive is in a form selected from: a solution, an emulsion, a suspension, or a latex.

4. A smoothing iron according to any one of claims 1 to 3, **characterized in that** the diluting means comprise a first pump system (12) for drawing the water and the additive into the mixing chamber (18), and a second pump system (14) for drawing the additive into the additive tank (15), said pump systems having average relative flow rates in a predetermined dilution ratio.

5. A smoothing iron according to claim 4, **characterized in that** the additive tank (15) includes a vent (17) opening outside the smoothing iron.

6. A smoothing iron according to any one of claims 1 to 3, **characterized in that** said diluting means (7, 20-23) comprise a pump (22) having an inlet chamber that constitutes the mixing chamber, which pump draws in water from the supply system (7) via a first capillary tube (20), and additive from the additive tank (15) via a second capillary tube (21).

7. A smoothing iron according to claim 6, **characterized in that** the diluting means include a tap (23) which enables the additive inlet to be closed.

8. A smoothing iron according to any preceding claim, **characterized in that** the casing of the iron includes a projection at the front of the iron, and **in that** the dispenser device for dispensing the additive includes a nozzle (11) disposed on said projection substantially at the level of the handle of the iron.

## Patentansprüche

1. Bügeleisen mit einer Heizsohle (2), einem Wasserbereitstellungssystem, das aus einem Wasservorratsbehälter (7) oder einer integrierten Wasserzuführung besteht und das als Verdampfungswasservorrat dient, wenn das Bügeleisen Dampf erzeugen kann, einem Vorratsbehälter (15), der ein Textilhilfsmittel enthalten soll, und einer Vorrichtung (11) zur Verteilung des Hilfsmittels, wobei das Bügeleisen Mittel (7, 12, 14, 18, 20-23) zur Verdünnung des Hilfsmittels aufweist, die einerseits mit dem Hilfsmittel-Vorratsbehälter (15) und andererseits mit dem System (7) zur Bereitstellung von Wasser ohne Hilfsmittel verbunden sind und zum Erzeugen einer verdünnten Lösung des Hilfsmittels vor der Verteilung vorgesehen sind, **dadurch gekennzeichnet, daß** die Mittel zur Verdünnung eine Mischkammer (18, 22) umfassen, in der das vom Wasserbereitstellungssystem (7) stammende Wasser sich mit dem Hilfsmittel, das aus dem Hilfsmittel-Vorratsbehälter (15) stammt, mischt.

2. Bügeleisen nach Anspruch 1, **dadurch gekennzeichnet, daß**, wenn das Hilfsmittel in fester Form vorliegt, ein Wasserstrom den Hilfsmittel-Vorratsbehälter durchströmt und Hilfsmittel in der maximalen Konzentration aufnimmt.

3. Bügeleisen nach Anspruch 1, **dadurch gekennzeichnet, daß** das Hilfsmittel in einer Form vorliegt, die unter einer Lösung, einer Emulsion, einer Suspension oder einem Latex ausgewählt ist.

4. Bügeleisen nach einem der Ansprüche 1 bis 3, **dadurch gekennzeichnet, daß** die Verdünnungsmittel ein erstes Pumpsystem (12), das das Wasser und das Hilfsmittel in die Mischkammer (18) ansaugt, und ein zweites Pumpsystem (14), das das Hilfsmittel in dem Hilfsmittel-Vorratsbehälter (15) ansaugt, aufweisen, wobei die Pumpsysteme eine mittlere relative Fördermenge in einem vorbestimmten Verdünnungsverhältnis aufweisen.

5. Bügeleisen nach Anspruch 4, **dadurch gekennzeichnet, daß** der Hilfsmittel-Vorratsbehälter (15) eine Lüftungsöffnung (17) aufweist, die außerhalb des Bügeleisens mündet.

6. Bügeleisen nach einem der Ansprüche 1 bis 3, **dadurch gekennzeichnet, daß** die Verdünnungsmittel (7, 20-23) eine Pumpe (22) aufweisen, deren Einlaßkammer die Mischkammer bildet und die das Wasser des Bereitstellungssystems (7) durch ein erstes Kapillarrohr (20) und das Hilfsmittel des Hilfsmittel-Vorratsbehälters (15) durch ein zweites Kapillarrohr (21) ansaugt.

7. Bügeleisen nach Anspruch 6, **dadurch gekennzeichnet, daß** die Verdünnungsmittel einen Hahn (23) aufweisen, der das Schließen der Zuführung an Hilfsmittel ermöglicht.

8. Bügeleisen nach einem der vorangehenden Ansprüche, **dadurch gekennzeichnet, daß** das Gehäuse des Bügeleisens eine Verlängerung in einem Vorsprung am vorderen Teil des Bügeleisens aufweist und daß die Vorrichtung zur Verteilung des Hilfsmittels eine Düse (11) aufweist, die am Vorsprung im wesentlichen auf der Greifhöhe des Bügeleisens angeordnet ist.
